# FASCICULE DE BREVET EUROPEEN

(11) **EP 2 207 637 B1**
(45) Date de publication et mention de la délivrance du brevet: **10.08.2011**
(21) Numéro de dépôt: 08869452.6
(22) Date de dépôt: 14.10.2008
(51) Int. Cl.: B21D 7/04

(54) **MACHINE À CINTRER UN PROFILE SELON DEUX SENS DE CINTRAGE ET OUTILLAGE DE CINTRAGE**
MASCHINE ZUM BIEGEN EINES PROFILS IN ZWEI BIEGERICHTUNGEN UND BIEGEWERKZEUG DAFÜR
MACHINE FOR BENDING A PROFILE IN TWO BENDING DIRECTIONS AND BENDING TOOL

(30) Priorité: 15.10.2007 FR 0707206
(43) Date de publication de la demande: 21.07.2010
(73) Titulaire: EATON LEONARD EUROPE, 32430 Cologne (FR)
(72) Inventeur: JAUBERT, Philippe, F-32430 Cologne (FR); DUNAND, Nicolas, F-32380 Saint Clar (FR)
(74) Mandataire: Morelle, Guy Georges Alain
(86) Numéro de dépôt international: PCT/FR2008/001436
(87) Numéro de publication internationale: WO 2009/087297

(56) Documents cités:
- EP-A- 0 108 193
- EP-A- 0 737 526
- EP-A- 1 561 522
- EP-A- 1 591 174
- FR-A- 2 117 745

## Description

L'invention concerne une machine à cintrer un profilé selon deux sens de cintrage et vise également un outillage de cintrage adapté pour équiper une telle machine à cintrer.

Les machines à cintrer classiques actuelles comprennent des moyens de maintien et de déplacement des profilés selon un axe de déplacement longitudinal (x), et une tête de cintrage rotative autour d'un axe (z), dit axe de cintrage, la dite tête de cintrage comportant classiquement un galet de cintrage et un mors de serrage dotés de surfaces d'appui entre lesquelles passe, est serré puis enroulé un profilé à cintrer :
- le galet de cintrage étant axé sur l'axe de cintrage (z),
- et le mors de serrage étant mobile en translation relativement au galet de cintrage selon un axe perpendiculaire à l'axe de cintrage (z), entre une position accolée contre le dit galet de cintrage, de serrage et d'enroulement d'un profilé à cintrer, et une position éloignée du dit galet de cintrage, d'introduction d'un profilé à cintrer entre ce dernier et le dit mors de serrage.

De telles machines présentent une cinématique combinant un déplacement relatif du galet de cintrage et du mors de serrage selon un axe perpendiculaire à l'axe de cintrage (z), et une rotation simultanée du galet de cintrage et du mors de serrage, dans la position accolée de ces derniers, autour de l'axe de cintrage (z).

Une telle cinématique a, notamment, pour avantage de permettre de concevoir des machines à cintrer les profilés selon deux sens de cintrage, et de nombreuses machines à cintrer de ce type existent actuellement.

Par contre, cette cinématique conduit à la réalisation de têtes de cintrage relativement complexes présentant, en outre, un encombrement relativement conséquent.

De plus, un inconvénient supplémentaire de telles machines à cintrer réside dans le fait que l'angle de cintrage est limité à une valeur de 180°, voire inférieure à 180° lorsque l'extrémité du tronçon cintré possède un équipement tel qu'un écrou, en vue de permettre de dégager le profilé après cintrage.

En vue de pallier ces inconvénients, une solution a consisté à concevoir des machines à cintrer telles que notamment décrites dans les demandes de brevet FR2117745, EP1561522 et EP0737526, présentant une cinématique totalement différente, et dont la tête de cintrage comprend :
- au moins deux formes de serrage axées sur l'axe de cintrage (z), présentant la forme de disques comportant des faces de jonction planes s'étendant dans des plans perpendiculaires au dit axe de cintrage, dans lesquelles sont ménagées une rainure rectiligne d'axe longitudinal perpendiculaire au rayon de cintrage, dotée d'une face d'extrémité d'introduction d'un profilé (P), et une feuillure périphérique se profilant dans la continuité de la face d'introduction de la dite rainure, les dites rainure et feuillure étant adaptées de façon que, dans la position accolée des faces de jonction de deux formes de serrage, deux rainures accolées délimitent un conduit de serrage d'un profilé (P) doté d'une face d'extrémité d'introduction du dit profilé, et les feuillures accolées définissent, dans la continuité de la dite face d'introduction, une surface d'appui d'enroulement du dit profilé,
- des moyens de déplacement relatif en translation des formes de serrage selon l'axe de cintrage (z), aptes à les déplacer entre une position écartée d'introduction et de retrait d'un profilé (P), et une position accolée de cintrage du dit profilé,
- et des moyens d'entraînement en rotation aptes à entraîner une rotation simultanée des formes de serrage dans la position accolée de ces dernières.

De telles machines à cintrer présentent donc une cinématique combinant un déplacement relatif de formes de serrage selon l'axe de cintrage (z), et une rotation simultanée des formes de serrage, dans la position accolée de ces dernières, autour de cet axe de cintrage (z).

Selon ce principe, la tête de cintrage comporte ainsi des formes de serrage axées sur l'axe de cintrage (z), aptes à se déplacer le long de cet axe et à tourner autour de ce dernier.

Cette conception conduit à réduire de façon notable l'encombrement des têtes de cintrage et à simplifier la conception des dites têtes de cintrage, du fait d'une cinématique présentant un seul axe de référence, à savoir l'axe de cintrage (z).

De plus, dans la position écartée des formes de serrage, ces dernières libèrent totalement le plan dans lequel se situe le profilé, de sorte que le retrait de ce dernier ne pose aucun problème même si l'angle de cintrage est supérieur à 180°.

Par contre, l'inconvénient majeur de telles machines à cintrer réside dans le fait qu'elles ne permettent d'effectuer les cintrages que selon un seul sens de cintrage.

La présente invention vise à pallier cet inconvénient et a pou principal objectif de fournir une machine à cintrer du type décrit ci-dessus, c'est-à-dire dont la cinématique présente un seul axe de référence, apte à cintrer un profilé selon deux sens de cintrage.

Un autre objectif de l'invention est de fournir une machine à cintrer un profilé selon deux sens de cintrage permettant de réaliser des angles de cintrage supérieurs à 180°.

A cet effet, l'invention vise une machine à cintrer dotée d'une tête de cintrage telle que décrite dans le préambule ci-dessus, se caractérisant en ce que :
- les formes de serrage comportent, ménagée dans chacune de leur face de jonction, une seconde rainure rectiligne formant avec la première rainure rectiligne une paire de rainures délimitant, dans la position accolée des faces de jonction de deux formes de serrage, deux conduits de serrage entre les faces d'introduction desquels s'étend la surface d'appui d'enroulement des profilés (P) formée des deux feuillures périphériques accolées, l'agencement des dites rainures et feuillures étant adapté pour que la surface d'appui d'enroulement des profilés délimite, entre les faces d'introduction des deux conduits de serrage, un arc de cercle au moins égal à 270 degrés apte à permettre le cintrage d'un tronçon de profilé (P) :
   - soit selon un premier sens de cintrage réalisé en utilisant une des deux paires de rainures, par rotation des formes de serrage selon un premier sens de rotation,
   - soit selon un second sens de cintrage réalisé en utilisant l'autre paire de rainures, par rotation des formes de serrage selon un sens de rotation inverse du premier sens de rotation,
- des moyens de déplacement relatif des moyens de maintien du profilé (P) et de la tête de cintrage sont adaptés pour axer soit l'une soit l'autre paire de rainures sur l'axe longitudinal (x).

L'invention a donc consisté à ménager, dans la face de jonction de chaque forme de serrage, deux rainures, chacune destinée au cintrage des profilés selon un sens de cintrage, et une feuillure, agencées de façon que la rainure non utilisée lors du cintrage soit « escamotée » par rapport à l'axe longitudinal de cintrage.

Cette solution conduit donc à la réalisation de machines à cintrer selon deux sens de cintrage comportant des têtes de cintrage d'encombrement et de conception identiques à celles des machines à cintrer actuelles dont la cinématique présente un seul axe de référence.

Cette conception permet, en outre, de réaliser des angles de cintrage supérieurs à 180°, et notamment en fonction de la valeur maximale souhaitée de cet angle de cintrage, la paire de rainures ménagées dans la face de jonction de chaque forme de serrage est avantageusement agencée de façon que la feuillure ménagée entre les faces d'introduction des dites rainures délimite un arc de cercle compris entre 270 degrés et 315 degrés.

Selon un autre mode de réalisation avantageux de l'invention visant une machine à cintrer comprenant deux réglettes disposées en amont des formes de serrage et adaptées pour permettre le cintrage d'un profilé respectivement au moyen de l'une et l'autre des paires de rainures, ces réglettes sont avantageusement montées sur un chariot unique associé à des moyens de déplacement du dit chariot.

Cet agencement des réglettes sur un chariot unique constitue une disposition très avantageuse conduisant à une simplification notable de la machine à cintrer. En effet, le déplacement de telles réglettes ne requiert qu'un seul guidage et qu'un seul asservissement d'avance, en lieu et place des deux guidages et des deux asservissements requis pour les machines actuelles permettant des cintrages selon les deux sens.

Selon un autre mode de réalisation avantageux de l'invention, les moyens d'entraînement en rotation des formes de serrage comportent une lumière axiale ménagée dans chacune des dites formes de serrage, et un arbre rotatif adapté pour s'étendre dans ces lumières, les dites lumières et arbre rotatif présentant des organes conjugués de blocage relatif en rotation.

Par ailleurs, selon une première variante avantageuse de réalisation de l'invention visant une machine à cintrer comprenant deux formes de serrage, une des dites formes de serrage, dite fixe, est fixe en translation selon l'axe de cintrage (z), et l'autre forme de serrage, dite mobile, est montée sur des moyens de déplacement en translation de la dite forme de serrage mobile selon l'axe de cintrage (z).

Concernant cette première variante de réalisation, en outre, l'arbre rotatif est avantageusement porté par des moyens de déplacement en translation du dit arbre rotatif selon l'axe de cintrage (z), aptes à permettre de le maintenir en prise avec les deux formes de serrage dans chacune des positions relatives des dites formes de serrage, et notamment les positions extrêmes, accolée et écartée, de ces dernières.

De plus, dans la position écartée des deux formes de serrage, les moyens de déplacement en translation de l'arbre rotatif selon l'axe de cintrage (z) sont avantageusement adaptés, selon l'invention, pour permettre de positionner ce dernier soit dans une position dite déployée où le dit arbre rotatif est en prise avec les formes de serrage, soit dans une position dite rétractée où le dit arbre rotatif libère, entre les deux faces de jonction des dites formes de serrage, un espace adapté pour permettre le passage du profilé en vue d'un changement du sens de cintrage.

Cette disposition conduit à une simplification notable de la cinématique de déplacement des profilés lors de changements de sens de cintrage, du fait que seul un déplacement selon un axe orthogonal à l'axe longitudinal (x) est requis.

Selon une seconde variante avantageuse de réalisation de l'invention visant une machine à cintrer comprenant trois formes de serrage, ces trois formes de serrage consistent avantageusement en :
- une forme de serrage dite intermédiaire dotée de deux faces de jonction opposées dites supérieure et inférieure,
- une forme de serrage dite supérieure dotée d'une face de jonction adaptée pour coopérer avec la face de jonction supérieure de la forme de serrage intermédiaire,
- et une forme de serrage dite inférieure dotée d'une face de jonction adaptée pour coopérer avec la face de jonction inférieure de la forme de serrage intermédiaire,
- les rainures et feuillures ménagées dans la forme de serrage supérieure et la face de jonction supérieure de la forme de serrage intermédiaire présentant des dimensions différentes de celles des rainures et feuillures ménagées dans la forme de serrage inférieure et la face de jonction inférieure de la forme de serrage intermédiaire, de façon à permettre le cintrage de profilés de sections différentes,

De plus, cette machine à cintrer comprend alors, en outre, des moyens de déplacement relatif des moyens de maintien du profilé et de la tête de cintrage adaptés pour positionner le dit profilé en regard de l'un ou l'autre couple de formes de serrage.

Concernant cette seconde variante de réalisation, en outre, et de façon avantageuse :
- une des deux formes de serrage, inférieure ou supérieure, est fixe en translation selon l'axe de cintrage (z),
- et l'arbre rotatif est solidaire en translation de l'autre forme de serrage, supérieure ou inférieure, et est adapté pour amener les trois formes de serrage dans leur position accolée à l'encontre de l'action de moyens élastiques disposés entre les faces de jonction respectives des dites formes de serrage.

L'invention vise également un outillage destiné au cintrage d'un profilé autour d'un axe de cintrage (z), comprenant au moins deux formes de serrage comportant des faces de jonction dans lesquelles sont ménagées une rainure rectiligne et une feuillure périphérique se profilant dans la continuité de la dite rainure. Selon l'invention, les formes de serrage de cet outillage comportent, ménagée dans chacune de leur face de jonction, une seconde rainure rectiligne formant avec la première rainure rectiligne une paire de rainures délimitant, dans la position accolée des faces de jonction de deux formes de serrage, deux conduits de serrage entre les faces d'introduction desquels s'étend la surface d'appui d'enroulement des profilés (P) formée des deux feuillures périphériques accolées, l'agencement des dites rainures et feuillures étant adapté pour que la surface d'appui d'enroulement des profilés délimite, entre les faces d'introduction des deux conduits de serrage, un arc de cercle au moins égal à 270 degrés apte à permettre le cintrage d'un tronçon de profilé (P) :
- soit selon un premier sens de cintrage réalisé en utilisant une des deux paires de rainures, par rotation des formes de serrage selon un premier sens de rotation,
- soit selon un second sens de cintrage réalisé en utilisant l'autre paire de rainures, par rotation des formes de serrage selon un sens de rotation inverse du premier sens de rotation.

L'invention s'étend, en outre, à un outillage tel que défini ci-dessus, comportant prise(s) seule(s) ou en combinaison l'une quelconque des caractéristiques avantageuses énoncées dans le texte et les revendications de la présente demande.

D'autres caractéristiques, buts et avantages de l'invention ressortiront de la description détaillée qui suit en référence aux dessins annexés qui en représentent à titre d'exemples non limitatifs deux modes de réalisation préférentiels, ainsi qu'une variante de réalisation du second mode de réalisation. Sur ces dessins :
- la figure 1 est une vue en perspective schématique d'un premier mode de réalisation d'une machine à cintrer conforme à l'invention comportant deux formes de serrage,
- la figure 2 est une vue de face, avec des arrachés partiels, de la tête de cintrage de ce premier mode de réalisation, dans la position accolée des deux formes de serrage,
- les figures 3a et 3b sont deux vues de face partielles, avec des arrachés partiels, représentant deux états distincts de la tête de cintrage de ce premier mode de réalisation, dans la position écartée des deux formes de serrage,
- la figure 4 est une vue en perspective d'une forme de serrage selon l'invention,
- la figure 5 est une vue en perspective schématique d'un second mode de réalisation d'une machine à cintrer conforme à l'invention comportant trois formes de serrage,
- la figure 6 est une vue de face, avec des arrachés partiels, de la tête de cintrage de ce second mode de réalisation, dans la position accolée des trois formes de serrage,
- la figure 7 est une vue de face partielle, avec des arrachés partiels, représentant la tête de cintrage de ce second mode de réalisation, dans la position écartée des trois formes de serrage,
- la figure 8 est une vue de face, avec des arrachés partiels comportant notamment un arraché partiel des formes de serrage" de la tête de cintrage d'une variante de réalisation de ce second mode de réalisation, dans la position accolée des trois formes de serrage,
- et les figures 9a à 9d sont quatre schémas représentant le déroulement de deux opérations de cintrage successives réalisées au moyen du premier mode de réalisation de la machine à cintrer selon l'invention.

Les machines à cintrer selon l'invention représentées à titre d'exemples aux figures consistent en des machines à cintrer, selon deux sens de cintrage, un profilé P porté par des moyens de déplacement de tout type connu en soi, schématisés en D, aptes à déplacer le dit profilé selon un axe de déplacement horizontal (x).

Il est à noter que, à des fins de simplification de la description détaillée qui suit, les machines à cintrer sont décrites dans leur position usuelle d'utilisation dans laquelle, notamment, l'axe de cintrage (z) est un axe vertical et l'axe de déplacement (x) un axe horizontal. Par conséquent, les termes vertical, horizontal... se référent à une telle position.

La machine à cintrer dotée de deux formes de serrage représentée à la figure 1, comprend, en premier lieu, un bâti 1 comportant une plaque frontale verticale 2.

Cette machine à cintrer comprend un premier chariot 3 agencé pour coulisser horizontalement selon un axe horizontal Y relativement au bâti 1, et comportant une table verticale 4 dotée de glissières horizontales telles que 5 adaptées pour coopérer avec des rails horizontaux tels que 6 ménagés sur la plaque frontale 2 du bâti 1.

Ce premier chariot 3 comporte, en outre, une table horizontale supérieure 7 sur laquelle est monté coulissant en translation selon l'axe horizontal Y, un second chariot 8 doté d'une platine horizontale 9 en sous face de laquelle sont disposées des rails horizontaux tels que 10 agencés pour coulisser dans des glissières telles que 11 ménagées sur la dite table supérieure 7 du premier chariot 3.

Ce second chariot 8 comporte également deux platines parallèles 12, 13 s'étendant verticalement sur la platine horizontale 9, dotées chacune, vers leur extrémité supérieure, d'une glissière 14 agencée pour s'étendre horizontalement selon un axe X perpendiculaire à l'axe Y et donc parallèle à l'axe (x) de déplacement du profilé P.

Chacune de ces glissières 14 est adaptée pour loger un rail coulissant 15 support d'une réglette de guidage 16, 17 de type classique, c'est-à-dire comportant une gorge longitudinale d'appui et de guidage du profilé à cintrer.

La machine à cintrer représentée à la figure 1 comporte, par ailleurs, un outillage de cintrage disposé à l'avant du second chariot 8 et adapté pour coopérer avec l'une ou l'autre réglette de guidage 16, 17 en vue de permettre des cintrages selon deux sens de cintrage.

Cet outillage se compose de deux formes de serrage 18, 19 axées sur un axe de cintrage vertical (z), présentant la forme de disques comportant des faces de jonction planes 18a, 19a s'étendant dans des plans horizontaux (X, Y) perpendiculaires au dit axe de cintrage, en périphérie desquelles sont ménagées deux rainures rectilignes d'axe longitudinal perpendiculaire au rayon de cintrage, respectivement 20a, 21 a pour la forme de serrage 18, et 20b, 21b pour la forme de serrage 19, entre lesquelles s'étend une feuillure périphérique, respectivement 22a, 22b.

Ces rainures 20a, 20b, 21a, 21b et feuillures 22a, 22b sont, en premier lieu, adaptées de façon que, dans la position accolée des faces de jonction 18a, 19a des deux formes de serrage 18, 19, deux rainures accolées 20a-20b, 21a-21b délimitent un conduit de serrage d'un profilé P, et les feuillures accolées 22a-22b définissent une surface d'appui d'enroulement du dit profilé.

De plus, l'agencement des dites rainures et feuillure est adapté pour permette, en association avec l'une ou l'autre réglette 16, 17, le cintrage d'un tronçon de profilé P :
- soit selon un premier sens de cintrage réalisé en utilisant une des deux paires de rainures 20a- 20b, par rotation des formes de serrage 18, 19 selon un premier sens de rotation,
- soit selon un second sens de cintrage réalisé en utilisant l'autre paire de rainures 21 a- 21 b, par rotation des formes de serrage 18, 19 selon un sens de rotation inverse du premier sens de rotation

En l'exemple représenté, et aux fins de remplir les fonctions précitées, les faces F20, F21 d'introduction des profilés P des deux rainures 20a, 21a ou 20b, 21b ménagées sur une forme serrage 18 ou 19 (c'est-à-dire les faces de ces rainures entre lesquelles s'étend la feuillure 22a ou 22b), délimitent entre elles un angle α égal à 270°, pouvant s'étendre jusqu'à 315°.

Chaque forme de serrage 18, 19 est, en outre percée axialement d'une lumière axiale circulaire 23 dans laquelle sont ménagées des cannelures 24.

Ces formes de serrage 18, 19 sont en outre adaptées pour:
- être déplacées relativement en translation selon l'axe de cintrage (z), entre une position écartée des faces de jonction 18a, 19a, d'introduction et de retrait d'un profilé P, et une position accolée de cintrage du dit profilé,
- être entraînées simultanément en rotation dans la position accolée des faces de jonction 18a, 19a.

A cet effet, et en premier lieu, la forme de serrage inférieure 19 est montée fixe en translation selon l'axe de cintrage (z), et repose sur une bague de frottement horizontale fixe 25.

La forme de serrage supérieure 18 est quant à elle montée mobile en translation le long de l'axe de cintrage (z), et à cet effet, elle est montée, avec interposition d'un roulement 28, sous l'extrémité inférieure d'une tige 26a agencée verticalement d'un vérin 26 dont le corps est solidarisé sur une potence 27 s'étendant au dessus de la table supérieure 7 du premier chariot 3, le dit vérin étant adapté :
- dans sa position déployée, pour exercer une force de serrage maintenant accolées les faces de jonction 18a, 19a des formes de serrage 18, 19,
- et dans sa position rétractée, pour maintenir les deux formes de serrage 18, 19 dans leur position écartée, en vue de l'introduction ou du retrait d'un profilé P, ou tel que décrit ci-dessous, en vue du changement du sens de cintrage.

Les moyens d'entraînement en rotation des deux formes de serrage 18, 19 comportent, quant à eux, un arbre vertical 29 adapté pour s'étendre selon l'axe de cintrage (z), en prise dans les lumières 23, et doté de nervures 30 conjuguées des cannelures 24, le dit arbre étant entraîné en rotation par un ensemble moto réducteur 31 a-31 b porté par le premier chariot 3 entre la table supérieure 7 et une table inférieure horizontale 32 de ce dernier.

De plus, l'arbre rotatif 29 est solidaire en translation de la tige 33a agencée verticalement d'un vérin 33 dont le corps est disposé sur la table inférieure 32 du premier chariot 3, le dit vérin étant adapté :
- dans sa position déployée, pour maintenir l'arbre rotatif 29 en prise avec les deux formes de serrage 18, 19 dans chacune des positions relatives des dites formes de serrage, et notamment les positions extrêmes, accolée et écartée, de ces dernières, représentées aux figures 2 et 3a,
- et dans sa position rétractée, et dans la position écartée des deux formes de serrage 18, 19, pour permettre de positionner l'arbre rotatif 29 dans une position de retrait où, tel que représenté à la figure 3b, le dit arbre rotatif libère, entre les deux faces de jonction 18a, 19a des dites formes de serrage, un espace adapté pour permettre le passage du profilé P en vue d'un changement du sens de cintrage.

Selon ce principe, l'arbre rotatif 29 a pour fonction d'indexer la position relative en rotation des deux formes de serrage 18, 19, tout en permettant ponctuellement, dans la position écartée des formes de serrage 18, 19, de déplacer le premier chariot 3 selon l'axe de déplacement Y en vue d'un changement du sens de cintrage du profilé P.

La machine à cintrer représentée à la figure 5 est une machine à cintrer dotée de trois formes de serrage, non seulement adaptée pour permettre le cintrage de profilés selon deux sens de cintrage, mais également pour permettre le cintrage de deux profilés P de sections différentes.

Cette machine à cintrer comprend, en premier lieu, un bâti 41 comportant une plaque frontale verticale 42.

Cette machine à cintrer comprend, en outre, un premier chariot 43 agencé pour coulisser verticalement selon un axe vertical Z relativement au bâti 41, et consistant en une table verticale 43 dotée de rails verticaux tels que 44 adaptés pour coulisser dans des glissières verticales telles que 45 s'étendant sur la plaque frontale 42 du bâti 41.

Cette machine à cintrer comporte également un deuxième chariot 46 présentant la forme générale d'une équerre composée :
■ d'une table verticale 47 agencée pour coulisser horizontalement selon un axe vertical Y relativement au premier chariot 43, et dotée, à cet effet, de glissières horizontales telles que 48 à l'intérieur desquelles coulissent des rails horizontaux tels que 49 s'étendant sur le premier chariot 43,
■ et d'une table supérieure horizontale 50 sur la portion avant de laquelle sont disposés des glissières horizontales telles que 54 s'étendant selon l'axe Y.

Cette machine à cintrer comprend également un troisième chariot 51 agencé pour coulisser horizontalement selon l'axe horizontal Y relativement à la table supérieure 50 du deuxième chariot 46, et comportant une platine horizontale 52 en sous face de laquelle sont disposées des rails horizontaux tels que 53 agencés pour coulisser dans les glissières 54 ménagées sur la table supérieure 50 du deuxième chariot 46.

Ce troisième chariot 51 comporte également deux platines parallèles 55, 56 s'étendant verticalement sur la platine horizontale 52, dotées chacune, vers leur extrémité supérieure, d'une glissière 57 agencée pour s'étendre horizontalement selon un axe X perpendiculaire à l'axe Y et donc parallèle à l'axe (x) de déplacement du profilé P.

Chacune de ces glissières 57 est adaptée pour loger un rail coulissant 58 support d'une réglette de guidage 59, 60, chacune des dites réglettes comportant deux gorges superposées telles que 60a, 60b de sections différentes adaptées pour loger des profilés de sections différentes.

L'outillage de cette machine à cintrer se compose de trois formes de serrage 62, 63, 64 de conception identique à celle des formes de serrage 18, 19 ci-dessus décrites, c'est à dire des formes de serrage dont chaque face de jonction présente deux rainures rectilignes d'axe longitudinal perpendiculaire au rayon de cintrage entre lesquelles s'étend une feuillure périphérique. Ces formes de serrage consistent en :
- une forme de serrage intermédiaire 62 dotée de deux faces de jonction opposées : une face de jonction supérieure 65a et une face de jonction inférieure 66a,
- une forme de serrage supérieure 63 dotée d'une face de jonction inférieure 63a adaptée pour coopérer avec la face de jonction supérieure 65a de la forme de serrage intermédiaire 62,
- et une forme de serrage inférieure 64 dotée d'une ace de jonction supérieure 64a adaptée pour coopérer avec la face de jonction inférieure 66a de la forme de serrage intermédiaire 62.

De plus, les rainures telles que 67a, 67b et les feuillures 68a, 68b ménagées dans la face de jonction 63a de la forme de serrage supérieure 63 et la face de jonction supérieure 65a de la forme de serrage intermédiaire 62 présentant des dimensions différentes de celles des rainures telles que 69a, 69b et les feuillures 70a, 70b ménagées dans la face de jonction 64a de la forme de serrage inférieure 64 et la face de jonction inférieure 66a de la forme de serrage intermédiaire 62, de façon à permettre le cintrage de profilés P de sections différentes.

Tel que précédemment, ces trois formes de serrage 62-64 sont adaptées pour :
- être déplacées relativement en translation selon l'axe de cintrage (z), entre une position écartée des faces de jonction 63a-65a, 64a-66a, d'introduction et de retrait d'un profilé P, et une position accolée de cintrage du dit profilé,
- être entraînées simultanément en rotation dans la position accolée des faces de jonction 63a-65a, 64a-66a.

A cet effet, et en premier lieu, la forme de serrage inférieure 64 est montée fixe en translation selon l'axe de cintrage (z), et repose sur une bague de frottement horizontale fixe 71.

De plus, des moyens élastiques tels que deux ressorts hélicoïdaux 72, 73 sont interposés entre les faces de jonction respectives 63a-65a, 64a-66a des formes de serrage, de façon à solliciter un déplacement des formes de serrage intermédiaire 62 et supérieure 63 vers leur position écartée.

Le maintien des formes de serrage 62-64 dans leur position accolée est, quant à lui, assuré au moyen d'un arbre vertical 74 adapté pour s'étendre selon l'axe de cintrage (z), en prise dans les lumières 23 ménagées dans les dites formes de serrage, et doté de nervures 75 conjuguées des cannelures 24, le dit arbre étant doté :
- d'une extrémité supérieure comportant un organe, en l'exemple constitué d'un écrou 76, de limitation de la translation de la forme de serrage supérieure 63,
- d'une extrémité inférieure solidaire en translation de la tige 78a agencée verticalement d'un vérin 78 dont le corps est disposé sur la table inférieure d'un étrier 79 relié à la table supérieure 50 du deuxième chariot 46, le dit vérin étant adapté :
   - dans sa position déployée, pour autoriser le déplacement des formes de serrage intermédiaire 62 et supérieure 63 vers leur position écartée sous l'action des ressorts 72, 73,
   - et dans sa position rétractée, pour exercer une force de serrage maintenant accolées les faces de jonction 63a-65a, 64a-66a des formes de serrage 62-64.

De plus, cet arbre 74 est entraîné en rotation par un ensemble moto réducteur 77a, 77b porté par le deuxième chariot 46 sous la table supérieure 50 de ce dernier.

Selon ce principe, l'arbre rotatif 74 a pour fonctions d'indexer la position relative en rotation des trois formes de serrage 62-64, et de maintenir les dites formes de serrage dans leur position accolée à l'encontre de l'action de moyens élastiques 72, 73.

Il est, en outre à noter que selon ce deuxième mode de réalisation, le changement du sens de cintrage s'opère grâce aux facultés de déplacement selon les axes Y et Z de l'outillage relativement au profilé P.

La figure 8 représente une variante de ce second mode de réalisation selon laquelle, en premier lieu, le troisième chariot 51 porte une platine verticale unique 80 dont l'extrémité supérieure forme un rail horizontal 84 s'étendant selon l'axe X.

De plus, selon cette variante les deux réglettes sont réalisées à partir d'un bloc parallélépipédique rectangle unique 81 usiné de façon à présenter :
- dans des plans parallèles au plan (X, Z), deux faces verticales opposées 82, 83 dans chacune desquelles sont ménagées deux gorges superposées, respectivement 82a-82b, 83a-83b, de sections différentes adaptées pour loger des profilés de sections différentes,
- une face inférieure dans laquelle est ménagée une glissière 85 adaptée pour loger le rail 84.

Selon cette variante, les réglettes 82, 83 sont ménagées sur un bloc unique 81 porté par un chariot unique 80 dont le déplacement ne requiert qu'un seul guidage et qu'un seul asservissement d'avance, en lieu et place des deux guidages et des deux asservissements requis pour les machines actuelles permettant des cintrages selon les deux sens.

Il est à noter que cette variante peut également être mise en oeuvre sur une machine à cintrer conforme au premier mode de réalisation moyennant de doter cette machine de moyens de déplacement du premier chariot 3 selon un axe de déplacement Z.

Les figures 9a à 9d illustrent le fonctionnement d'une machine à cintrer telle que représentée à la figure 1 lors du cintrage d'un profilé P équipé d'un écrou E au niveau de son extrémité.

En premier lieu, la position angulaire des formes de serrage 18, 19 est indexée de façon à faire coïncider avec l'axe (x) l'axe longitudinal de la paire de rainures, en l'exemple rainures 21a-21b, adéquate pour le sens de cintrage sélectionné (figure 9a).

Le cintrage est alors réalisé, en association avec la réglette correspondante 17, par rotation des deux formes de serrage 18, 19 autour de l'axe de cintrage (z), dans la position accolée des dites formes de serrage (figure 9b):

Tel que représenté aux figures 9c et 9d, le cintrage suivant, réalisé selon un sens de cintrage inverse, s'opère de la même façon en utilisant l'autre paire de rainures, en l'exemple rainures 20a, 20b en association avec l'autre réglette 16, et conduit, en l'exemple, à réaliser un angle de cintrage supérieur a 180°.

Cette illustration met en lumière un des avantages essentiels de la machine à cintrer selon l'invention, à savoir la possibilité de réaliser, dans les deux sens de cintrage, des angles de cintrage supérieurs à 180°.

## Revendications

1. Outillage destiné au cintrage d'un profilé autour d'un axe de cintrage (z), comprenant au moins deux formes de serrage (18, 19 ; 62-64) axées sur l'axe de cintrage (z), présentant la forme de disques comportant des faces de jonction planes (18a, 19a ; 63a, 64a, 65a, 66a) s'étendant dans des plans perpendiculaires au dit axe de cintrage, dans lesquelles sont ménagées une rainure rectiligne (20a, 20b ; 67a, 67b, 69a, 69b) d'axe longitudinal perpendiculaire au rayon de cintrage, dotée d'une face d'extrémité (F20) d'introduction d'un profilé (P), et une feuillure périphérique (22a, 22b ; 68a, 68b, 70a, 70b) se profilant dans la continuité de la face d'introduction (F20) de la dite rainure, les dites rainure et feuillure étant adaptées de façon que, dans la position accolée des faces de jonction (18a, 19a ; 63a, 64a, 65a, 66a) de deux formes de serrage (18, 19 ; 62-64), deux rainures accolées (20a-20b ; 67a-67b, 69a-69b) délimitent un conduit de serrage d'un profilé (P) doté d'une face d'extrémité (F20) d'introduction du dit profilé, et les feuillures accolées (22a-22b ; 68a-68b, 70a-70b) définissent, dans la continuité de la dite face d'introduction, une surface d'appui d'enroulement du dit profilé, le dit outillage de cintrage étant ***caractérisé en ce que*** les formes de serrage (18, 19 ; 62-64) comportent, ménagée dans chacune de leur face de jonction (18a, 19a ; 63a, 64a, 65a, 66a), une seconde rainure rectiligne (21a, 21b ; 67a, 67b, 69a, 69b) formant avec la première rainure rectiligne (20a, 20b ; 67a, 67b, 69a, 69b) une paire de rainures délimitant, dans la position accolée des faces de jonction (18a, 19a ; 63a, 64a, 65a, 66a) de deux formes de serrage (18, 19 ; 62-64), deux conduits de serrage entre les faces d'introduction (F20, F21) desquels s'étend la surface d'appui d'enroulement des profilés (P) formée des deux feuillures périphériques accolées (22a, 22b ; 68a, 68b, 70a, 70b), l'agencement des dites rainures et feuillures étant adapté pour que la surface d'appui d'enroulement des profilés délimite, entre les faces d'introduction (F20, F21) des deux conduits de serrage, un arc de cercle (α) au moins égal à 270 degrés apte à permettre le cintrage d'un tronçon de profilé (P) :
- soit selon un premier sens de cintrage réalisé en utilisant une des deux paires de rainures (20a, 20b), par rotation des formes de serrage (18, 19 ; 62-64) selon un premier sens de rotation,
- soit selon un second sens de cintrage réalisé en utilisant l'autre paire de rainures (21 a, 21 b), par rotation des formes de serrage (18, 19 ; 62-64) selon un sens de rotation inverse du premier sens de rotation.

2. Machine à cintrer un profilé (P) comprenant des moyens de maintien et de déplacement (D) du profilé selon un axe de déplacement longitudinal (x), et une tête de cintrage rotative autour d'un axe (z), dit axe de cintrage, et comportant :
• un outillage constitué d'au moins deux formes de serrage selon la revendication 1,
• des moyens de déplacement relatif en translation (26 ; 72, 73, 74, 78) des formes de serrage (18, 19 ; 62-64) selon l'axe de cintrage (z), aptes à les déplacer entre une position écartée d'introduction et de retrait d'un profilé (P), et une position accolée de cintrage du dit profilé,
• et des moyens d'entraînement en rotation (29, 31 a, 31 b ; 74, 77a, 77b) aptes à entraîner une rotation simultanée des formes de serrage (18, 19 ; 62-64) dans la position accolée de ces dernières,
la dite machine à cintrer étant ***caractérisée en ce qu'**elle* comprend des moyens de déplacement relatif (3, 5, 6 ; 46, 48, 49) des moyens de maintien (D) du profilé (P) et de la tête de cintrage, adaptés pour axer soit l'une soit l'autre paire de rainures (20a-20b, 21a-21b) sur l'axe longitudinal (x).

3. Machine à cintrer selon la revendication 2 ***caractérisée en ce que*** la paire de rainures (20a-21a, 20b-21b ; 67a, 67b, 69a, 69b) ménagées dans la face de jonction (18a, 19a ; 63a, 64a, 65a, 66a) de chaque forme de serrage (18, 19 ; 62-64), est agencée de façon que la feuillure (22a, 22b ; 68a, 68b, 70a, 70b) ménagée entre les faces d'introduction (F20, F21) des dites rainures délimite un arc de cercle (α) compris entre 270 degrés et 315 degrés.

4. Machine à cintrer selon l'une des revendications 2 ou 3 comprenant deux réglettes (82, 83) disposées en amont des formes de serrage (62-64) et adaptées pour permettre le cintrage d'un profilé (P) respectivement au moyen de l'une et l'autre des paires de rainures (67a, 67b, 69a, 69b), ***caractérisée en ce que*** les dites réglettes sont montées sur un chariot unique (51, 80) associé à des moyens de déplacement (53, 54, 84, 85) du dit chariot.

5. Machine à cintrer selon l'une des revendications 2 à 4 ***caractérisée en ce que*** les moyens d'entraînement en rotation des formes de serrage (18, 19; 62-64) comportent une lumière axiale (23) ménagée dans chacune des dites formes de serrage, et un arbre rotatif (29 ; 74) adapté pour s'étendre dans ces lumières (23), les dites lumières et arbre rotatif présentant des organes conjugués (24, 30 ; 24, 75) de blocage relatif en rotation.

6. Machine à cintrer selon la revendication 5 comprenant deux formes de serrage (18, 19), ***caractérisée en ce que*** l'une des dites formes de serrage (19), dite fixe, est fixe en translation selon l'axe de cintrage (z), et **en ce que** l'autre forme de serrage (18), dite mobile, est montée sur des moyens de déplacement en translation (26) de la dite forme de serrage mobile selon l'axe de cintrage (z).

7. Machine à cintrer selon les revendications 5 et 6 prises ensemble ***caractérisée en ce que*** l'arbre rotatif (29) est porté par des moyens de déplacement en translation (33) du dit arbre rotatif selon l'axe de cintrage (z), aptes à permettre de le maintenir en prise avec les deux formes de serrage (18, 19) dans chacune des positions relatives des dites formes de serrage, et notamment les positions extrêmes, accolée et écartée, de ces dernières.

8. Machine à cintrer selon la revendication 7 ***caractérisée en ce que**,* dans la position écartée des deux formes de serrage (18, 19), les moyens de déplacement en translation (33) de l'arbre rotatif (29) selon l'axe de cintrage (z) sont adaptés pour permettre de positionner ce dernier soit dans une position dite déployée où le dit arbre rotatif est en prise avec les formes de serrage (18, 19), soit dans une position dite rétractée où le dit arbre rotatif libère, entre les deux faces de jonction (18a, 19a) des dites formes de serrage, un espace adapté pour permettre le passage du profilé (P) en vue d'un changement du sens de cintrage.

9. Machine à cintrer selon l'une des revendications 2 à 5 ***caractérisée* en ce qu'**elle comprend :
• trois formes de serrage (62-64) consistant en :
- une forme de serrage (62) dite intermédiaire dotée de deux faces de jonction opposées (65a, 66a) dites supérieure et inférieure,
- une forme de serrage (63) dite supérieure dotée d'une face de jonction (63a) adaptée pour coopérer avec la face de jonction supérieure (65a) de la forme de serrage intermédiaire (62),
- et une forme de serrage (64) dite inférieure dotée d'une face de jonction (64a) adaptée pour coopérer avec la face de jonction inférieure (66a) de la forme de serrage intermédiaire (62),
- les rainures (67a, 67b) et feuillures (68a, 68b) ménagées dans la forme de serrage supérieure (63) et la face de jonction supérieure (65a) de la forme de serrage intermédiaire (62) présentant des dimensions différentes de celles des rainures (69a, 69b) et feuillures (70a, 70b) ménagées dans la forme de serrage inférieure (64) et la face de jonction inférieure (66a) de la forme de serrage intermédiaire (62), de façon à permettre le cintrage de profilés (P) de sections différentes,
• des moyens de déplacement relatif (43-45) des moyens de maintien (D) du profilé (P) et de la tête de cintrage adaptés pour positionner le dit profilé en regard de l'un ou l'autre couple de formes de serrage (62-64).

10. Machine à cintrer selon les revendications 5 et 9 prises ensemble ***caractérisée en ce que** :*
• une des deux formes de serrage (64), inférieure ou supérieure, est fixe en translation selon l'axe de cintrage (z),
• l'arbre rotatif (74) est solidaire en translation de l'autre forme de serrage (63), supérieure ou inférieure, et est adapté pour amener les trois formes de serrage (62-64) dans leur position accolée à l'encontre de l'action de moyens élastiques (72, 73) disposés entre les faces de jonction respectives des dites formes de serrage.

## Claims

1. Tooling for bending a profile section about an axis of bending (z), comprising at least two clamping forms (18, 19; 62-64) centred on the axis of bending (z), having the form of discs comprising planar meeting faces (18a, 19a; 63a, 64a, 65a, 66a) extending in planes perpendicular to the said axis of bending, in which faces there are formed a straight groove (20a, 20b; 67a, 67b, 69a, 69b) the longitudinal axis of which is perpendicular to the bend radius, provided with an end face (F20) for introducing a profile section (P), and a peripheral rebate (22a, 22b; 68a, 68b, 70a, 70b) running in the continuation of the introducing face (F20) of the said groove, the said groove and rebate being designed so that, when the meeting faces (18a, 19a; 63a, 64a, 65a, 66a) of two clamping forms (18, 19; 62-64) are in the brought-together position, two brought-together grooves (20a-20b; 67a-67b, 69a-69b) delimit a passage for clamping a profile section (P) provided with an end face (F20) for introducing the said profile section, and the brought-together rebates (22a-22b; 68a-68b, 70a-70b) define, in the continuation of the said introducing face, a bearing surface on which the said profile section is wound, the said bending tooling being **characterized in that** the clamping forms (18, 19; 62-64) comprise, formed in each of their meeting faces (18a, 19a; 63a, 64a, 65a, 66a), a second straight groove (21a, 21b; 67a, 67b, 69a, 69b) which, with the first straight groove (20a, 20b; 67a, 67b, 69a, 69b), forms a pair of grooves which, when the meeting faces (18a, 19a; 63a, 64a, 65a, 66a) of two clamping forms (18, 19; 62-64) are in the brought-together position, delimit two clamping passages between the introducing faces (F20, F21) of which there extends the bearing surface on which the profile sections (P) are wound, this surface being formed of the two brought-together peripheral rebates (22a, 22b; 68a, 68b, 70a, 70b), the said grooves and rebates being laid out in such a way that the bearing surface on which the profile section is wound delimits, between the introducing faces (F20, F21) of the two clamping passages, a circular arc (α) measuring at least 270° and able to allow a length of profile section (P) to be bent:
- either in a first direction of bending performed using one of the two pairs of grooves (20a, 20b) by rotating the clamping forms (18, 19; 62-64) in a first direction of rotation,
- or in a second direction of bending performed by using the other pair of grooves (21a, 21b) by rotating the clamping forms (18, 19; 62-64) in a direction of rotation that is the opposite of the first direction of rotation.

2. Machine for bending a profile section (P) comprising means (D) for holding and moving the profile section along a longitudinal axis of movement (x), and a rotary bending head able to rotate about an axis (z) known as the axis of bending, and comprising:
• a tooling consisting of at least two clamping forms according to Claim 1,
• means (26; 72, 73, 74, 78) of causing the relative translational movement of the clamping forms (18, 19; 62-64) along the axis of bending (z) and capable of moving them between a parted position for introducing and removing a profile section (P) and a brought-together position for bending the said profile section,
• and rotational drive means (29, 31a, 31b; 74, 77a, 77b) capable of simultaneously rotating the clamping forms (18, 19; 62-64) when the latter are in their brought-together position,
the said bending machine being **characterized in that** it comprises means (3, 5, 6; 46, 48, 49) of causing the relative movement of the holding means (D), of the profile section (P) and of the bending head, which means are designed to centre either the one pair of grooves (20a-20b) or the other pair of grooves (21a-21b) on the longitudinal axis (x).

3. Bending machine according to Claim 2, **characterized in that** the pair of grooves (20a-21a, 20b-21b; 67a, 67b, 69a, 69b) formed in the meeting face (18a, 19a; 63a, 64a, 65a, 66a) of each clamping form (18, 19; 62-64) is arranged in such a way that the rebate (22a, 22b; 68a, 68b, 70a, 70b) formed between the introducing faces (F20, F21) of the said grooves delimits a circular arc (α) of between 270° and 315°.

4. Bending machine according to either of Claims 2 and 3, comprising two strips (82, 83) positioned upstream of the clamping forms (62-64) and designed to allow a profile section (P) to be bent by means of each of the pairs of grooves (67a, 67b, 69a, 69b) respectively, **characterized in that** the said strips are mounted on a single carriage (51, 80) associated with means (53, 54, 84, 85) of moving the said carriage.

5. Bending machine according to one of Claims 2 to 4, **characterized in that** the rotational drive means for the clamping forms (18, 19; 62-64) comprise an axial slot (23) formed in each of the said clamping forms, and a rotary shaft (29; 74) designed to extend into these slots (23), the said slots and rotary shaft having mating components (24, 30; 24, 75) for preventing their relative rotation.

6. Bending machine according to Claim 5, comprising two clamping forms (18, 19), **characterized in that** one of the said clamping forms (19), termed the fixed clamping form, is fixed in terms of translation along the axis of bending (z), and **in that** the other clamping form (18), termed the moving clamping form, is mounted on means (26) of causing the translational movement of the said moving clamping form along the axis of bending (z).

7. Bending machine according to Claims 5 and 6 considered in combination, **characterized in that** the rotary shaft (29) is borne by means (33) of causing the translational movement of the said rotary shaft along the axis of bending (z), which means are able to keep the rotary shaft in engagement with the two clamping forms (18, 19) in each of the relative positions of the said clamping forms, notably the extreme, brought-together and parted, positions thereof.

8. Bending machine according to Claim 7, **characterized in that**, when the two clamping forms (18, 19) are in the parted position, the means (33) of causing the translational movement of the rotary shaft (29) along the axis of bending (z) are designed to allow this shaft to be positioned either in a position known as the deployed position in which the said rotary shaft is in engagement with the clamping forms (18, 19) or in a position known as the retracted position in which the said rotary shaft opens up, between the two meeting faces (18a, 19a) of the said clamping forms, a space designed to allow the passage of the profile section (P) so that the direction of bending can be changed.

9. Bending machine according to one of Claims 2 to 5, **characterized in that** it comprises:
• three clamping forms (62-64) consisting of:
- a clamping form (62) known as the intermediate clamping form provided with two opposing meeting faces (65a, 66a) known as the upper and lower meeting faces,
- a clamping form (63) known as the upper clamping form provided with a meeting face (63a) designed to collaborate with the upper meeting face (65a) of the intermediate clamping form (62),
- and a clamping form (64) known as the lower clamping form provided with a meeting face (64a) designed to collaborate with the lower meeting face (66a) of the intermediate clamping form (62),
- the grooves (67a, 67b) and rebates (68a, 68b) formed in the upper clamping form (63) and the upper meeting face (65a) of the intermediate clamping form (62) having dimensions that differ from those of the grooves (69a, 69b) and rebates (70a, 70b) formed in the lower clamping form (64) and the lower meeting face (66a) of the intermediate clamping form (62), so as to allow profile sections (P) of different cross sections to be bent,
• means (43-45) of causing the relative movement of the holding means (D) of the profile section (P) and of the bending head which means are designed to position the said profile section facing one or the other pair of clamping forms (62-64).

10. Bending machine according to Claims 5 and 9 considered in combination, **characterized in that**:
• one of the two, lower or upper clamping forms (64) is fixed in terms of translation along the axis of bending (z),
• the rotary shaft (74) moves as one in translational movement with the other, upper or lower, clamping form (63) and is designed to bring the three clamping forms (62-64) into their brought-together position against the action of elastic means (72, 73) arranged between the respective meeting faces of the said clamping forms.

## Patentansprüche

1. Werkzeug zum Biegen eines Profils um eine Biegeachse (z), enthaltend zumindest zwei Einspannformen (18, 19; 62 - 64), die auf die Biegeachse (z) ausgerichtet sind und in Form von Scheiben mit flachen Verbindungsflächen (18a, 19a; 63a, 64a, 65a, 66a) vorliegen, die sich in senkrecht zur Biegeachse verlaufenden Ebenen erstrecken und in welchen eine geradlinige Nut (20a, 20b; 67a, 67b, 69a, 69b) mit senkrecht zum Biegeradius verlaufender Längsachse eingebracht ist, die mit einer Endfläche (F20) zum Einführen eines Profils (P) versehen ist, sowie ein umlaufender Falz (22a, 22b; 68a, 68b, 70a, 70b), der sich in Verlängerung der Einführfläche (F20) der Nut abzeichnet, wobei Nut und Falz so aufeinander abgestimmt sind, dass in aneinandergefügter Stellung der Verbindungsflächen (18a, 19a; 63a, 64a, 65a, 66a) zweier Einspannformen (18, 19; 62 - 64) zwei aneinandergefügte Nuten (20a-20b; 67a-67b, 69a-69b) einen Presskanal zum Andrücken eines Profils (P) begrenzen, der mit einer Endfläche (F20) zum Einführen des Profils (P) versehen ist, und die aneinandergefügten Falze (22a-22b; 68a-68b, 70a-70b) in Verlängerung der Einführfläche eine Abstützfläche zum Umlegen des Profils definieren, wobei das Biegewerkzeug **dadurch gekennzeichnet ist, dass** die Einspannformen (18, 19; 62-64) jeweils in ihrer Verbindungsfläche (18a, 19a; 63a, 64a, 65a, 66a) eine zweite geradlinige Nut (21a, 21b; 67a, 67b, 69a, 69b) aufweisen, die mit der ersten geradlinigen Nut (20a, 20b; 67a, 67b, 69a, 69b) ein Nutenpaar bildet, das in der aneinandergefügten Stellung der Verbindungsflächen (18a, 19a; 63a, 64a, 65a, 66a) zweier Einspannformen (18, 19; 62 - 64) zwei Presskanäle zwischen den Einführflächen (F20, F21) begrenzen, von denen die Abstützfläche zum Umlegen der Profile (P) ausgeht, die von den beiden aneinandergefügten, umlaufenden Falzen (22a, 22b; 68a, 68b, 70a, 70b) gebildet wird, wobei die Anordnung von Nuten und Falzen so ausgelegt ist, dass die Abstützfläche zum Umlegen der Profile zwischen den Einführflächen (F20, F21) der beiden Presskanäle einen Kreisbogen (α) begrenzt, der mindestens 270° beträgt und das Umbiegen eines Profilsabschnitts (P)
- entweder in einer ersten Biegerichtung gestattet, was durch Verwendung eines der beiden Nutenpaare (20a, 20b) durch Drehen der Einspannformen (18, 19; 62-64) in einer ersten Drehrichtung erfolgt,
- oder aber in einer zweiten Biegerichtung gestattet, was durch Verwendung des anderen Nutenpaares (21a, 21b) durch Drehen der Einspannformen (18, 19; 62-64) in einer der ersten Drehrichtung entgegengesetzten Drehrichtung erfolgt.

2. Biegemaschine zum Biegen eines Profils (P) mit Mitteln (D) zum Halten und Verlagern des Profils entlang einer Verlagerungslängsachse (x) und mit einem Biegekopf, der um eine Achse (z), Biegeachse genannt, drehbar ist, enthaltend:
• ein Werkzeug, das aus zumindest zwei Einspannformen nach Anspruch 1 besteht,
• Verschiebemittel (26; 72, 73, 74, 78) zur relativen Verschiebung der Einspannformen (18, 19; 62-64) entlang der Biegeachse (z), welche diese zwischen einer auseinandergespreizten Stellung zum Einführen und Herausnehmen eines Profils (P) und einer aneinandergefügten Stellung zum Umbiegen des Profils verschieben können,
• und Drehantriebsmittel (29, 31a, 31b; 74, 77a, 77b), welche eine gleichzeitige Drehung der Einspannformen (18, 19; 62-64) in die aneinandergefügte Stellung der letztgenannten bewirken können,
wobei die Biegemaschine **dadurch gekennzeichnet ist, dass** sie Mittel (3, 5, 6; 46, 48, 49) zur relativen Verlagerung der Haltemittel (D) zum Halten des Profils (P) und des Biegekopfes aufweist, die dazu geeignet sind, entweder das eine oder andere Nutenpaar (20a-20b, 21a-21b) auf die Längsachse (x) auszurichten.

3. Biegemaschine nach Anspruch 2, **dadurch gekennzeichnet, dass** das Paar von Nuten (20a-21a, 20b-21b; 67a, 67b, 69a, 69b), die in die Verbindungsfläche (18a, 19a; 63a, 64a, 65a, 66a) einer jeden Einspannform (18, 19; 62-64) eingebracht sind, so angeordnet ist, dass der Falz (22a, 22b; 68a, 68b, 70a, 70b), der zwischen den Einführflächen (F20, F21) der Nuten ausgebildet ist, einen Kreisbogen (α) begrenzt, der zwischen 270° und 315° beträgt.

4. Biegemaschine nach einem der Ansprüche 2 oder 3 mit zwei Leisten (82, 83), die den Einspannformen (62-64) vorgelagert und dazu geeignet sind, das Biegen eines Profils (P) jeweils mit Hilfe des einen bzw. anderen Paares von Nuten (67a, 67b, 69a, 69b) zu gestatten, **dadurch gekennzeichnet, dass** die Leisten an einem einzigen Schlitten (51, 80) montiert sind, dem Verlagerungsmittel (53, 54, 84, 85) zum Verlagern des Schlittens zugeordnet sind.

5. Biegemaschine nach einem der Ansprüche 2 bis 4, **dadurch gekennzeichnet, dass** die Drehantriebsmittel für die Einspannformen (18, 19; 62-64) ein axial verlaufendes Langloch (23) aufweisen, das in jeder der Einspannformen ausgeführt ist, sowie eine drehbare Welle (29; 74), die dazu geeignet ist, sich in diese Langlöcher (23) zu erstrecken, wobei die Langlöcher und die drehbare Welle zusammenhängende Sicherungsmittel (24, 30; 24, 75) zur relativen Drehsicherung aufweisen.

6. Biegemaschine nach Anspruch 5 mit zwei Einspannformen (18, 19), **dadurch gekennzeichnet, dass** die eine sogenannte feststehende Einspannform (19) entlang der Biegeachse (z) verschiebefest ist und dass die andere sogenannte bewegliche Einspannform (18) an Verschiebemitteln (26) zum Verschieben der beweglichen Einspannform entlang der Biegeachse (z) montiert ist.

7. Biegemaschine nach Anspruch 5 und 6 zusammengenommen, **dadurch gekennzeichnet, dass** die drehbare Welle (29) von Verschiebemitteln (33) zum Verschieben der drehbaren Welle entlang der Biegeachse (z) getragen wird, mittels welcher sie in Eingriff mit den beiden Einspannformen (18, 19) in jeder Relativstellung der Einspannformen, insbesondere in den Endstellungen, nämlich in der Aufspreiz- und der Anfügeendstellung der letztgenannten, gehalten werden kann.

8. Biegemaschine nach Anspruch 7, **dadurch gekennzeichnet, dass** in der auseinandergespreizten Stellung der beiden Einspannformen (18, 19) die Verschiebemittel (33) zum Verschieben der drehbaren Welle (29) entlang der Biegeachse (z) dazu geeignet sind, letztere entweder in eine sogenannte Ausfahrstellung zu bringen, wo die drehbare Welle mit den Einspannformen (18, 19) in Eingriff ist, oder in eine sogenannte Rückzugsstellung, wo die drehbare Welle zwischen den beiden Verbindungsflächen (18a, 19a) der Einspannformen einen Freiraum freigibt, der dazu geeignet ist, zwecks Änderung der Biegerichtung den Durchtritt des Profils (P) zu gestatten.

9. Biegemaschine nach einem der Ansprüche 2 bis 5, **dadurch gekennzeichnet, dass** sie aufweist:
• drei Einspannformen (62-64), bestehend aus:
- einer sogenannten zwischenliegenden Einspannform (62), die mit zwei entgegengesetzten Verbindungsflächen (65a, 66a), obere und untere Verbindungsfläche genannt, ausgestattet ist,
- einer sogenannten oberen Einspannform (63), die mit einer Verbindungsfläche (63a) ausgestattet ist, die dazu geeignet ist, mit der oberen Verbindungsfläche (65a) der zwischenliegenden Einspannform (62) zusammenzuwirken,
- einer sogenannten unteren Einspannform (64), die mit einer Verbindungsfläche (64a) ausgestattet ist, die dazu geeignet ist, mit der unteren Verbindungsfläche (66a) der zwischenliegenden Einspannform (62) zusammenzuwirken,
- wobei die in der oberen Einspannform (63) und in der oberen Verbindungsfläche (65a) der zwischenliegenden Einspannform (62) ausgebildeten Nuten (67a, 67b) und Falze (68a, 68b) Abmessungen haben, die sich von denen der Nuten (69a, 69b) und Falze (70a, 70b) unterscheiden, die in der unteren Einspannform (64) und in der unteren Verbindungsfläche (66a) der zwischenliegenden Einspannform (62) ausgebildet sind, so dass das Biegen von Profilen (P) unterschiedlichen Querschnitts möglich ist,
• Verlagerungsmittel (43-45) zur relativen Verlagerung der Haltemittel (D) zum Halten des Profils (P) und des Biegekopfes, die dazu geeignet sind, das Profil gegenüber dem einen oder anderen Einspannformenpaar (62-64) zu positionieren.

10. Biegemaschine nach den Ansprüchen 5 und 9 zusammengenommen, **dadurch gekennzeichnet, dass**
• eine der beiden Einspannformen (64), nämlich die untere oder die obere, entlang der Biegeachse (z) verschiebefest ist,
• die drehbare Welle (74) verschiebefest mit der anderen, nämlich der oberen oder unteren Einspannform (63), verbunden und dazu geeignet ist, die drei Einspannformen (62-64) entgegen der Wirkung von Federmitteln (72, 73), die zwischen den jeweiligen Verbindungsflächen der Einspannformen angeordnet sind, in ihre aneinandergefügte Stellung zu bringen.
